# EUROPÄISCHE PATENTSCHRIFT

(11) **EP 0 621 378 B1**
(45) Veröffentlichungstag und Bekanntmachung des Hinweises auf die Patenterteilung: **28.08.1996**
(21) Anmeldenummer: 94105743.2
(22) Anmeldetag: 14.04.1994
(51) Int. Cl.: E04B 2/74

(54) **Versteifungsvorrichtung für eine Montagewand**
Reinforcement fixture for a partition wall
Dispositif de renfort pour paroi

(30) Priorität: 23.04.1993 DE 9306154 U
(43) Veröffentlichungstag der Anmeldung: 26.10.1994
(73) Patentinhaber: Gebr. Knauf Westdeutsche Gipswerke, D-97346 Iphofen (DE)
(72) Erfinder: Hünting, Harald, D-97332 Volkach (DE)
(74) Vertreter: Böhme, Volker, Dipl.-Ing.

(56) Entgegenhaltungen:
- DE-A- 4 035 281
- DE-U- 9 401 102

## Beschreibung

Die Erfindung betrifft eine Versteifungsvorrichtung für eine Montagewand mit einer Reihe von senkrechten, im Querschnitt U-förmigen, gleichsinnig in Reihenrichtung ausgerichteten Profilständern, die einen Profilsteg und in Reihenrichtung ragende Profilschenkel bilden, bei der eine Verstärkungsplatte zur Anbringung einer schweren Wandlast zum vertikalen und versteifenden Anordnen zwischen zwei benachbarten, ersten und zweiten Profilständern vorgesehen ist, wobei an einer Lastseite ein Fluchten der Verstärkungsplatte und der zugeordneten lastseitigen Profilschenkel vorgesehen ist und wobei ein erstes seitliches Ende der Verstärkungsplatte zum Profilsteg des ersten Profilständers ragt und das zweite seitliche Ende der Verstärkungsplatte zur U-Höhlung des zweiten Profilständers ragt, bei der an den beiden seitlichen Enden der Verstärkungsplatte je ein erstes bzw. ein zweites Anschlußprofil vertikal verlaufend angebracht ist, das erste Anschlußprofil wegführend von der Verstärkungsplatte einen Schraubstreifen zur Anlage und zum Anschrauben an den ersten Profilständer bildet und das zweite Anschlußprofil wegführend von der Verstärkungsplatte zum Umfassen des einen Profilschenkels und zum Anschrauben an den zweiten Profilständer ausgebildet ist und mit einem Streifen zur Anlage an den Profilsteg des zweiten Profilständers versehen ist.

Bei der hier zur Rede stehenden Versteifungsvorrichtung ist die in Längsrichtung der Profilständer verlaufende Länge der beiden Anschlußprofile gleich der in Längsrichtung der Profilständer verlaufenden Höhe der Verstärkungsplatte und weist die Verstärkungsplatte eine zwischen den beiden Profilständern verlaufende Länge auf.

Bei einer bekannten (Prospektblatt der dänischen Firma danogips, Nr. 91-2613, Juni 1991) Versteifungsvorrichtung dieser Art sind die beiden Anschlußprofile gleich ausgebildet, indem der Schraubstreifen des ersten Anschlußprofils zur Anlage am Profilschenkel des ersten Profilständers vorgesehen und sich in einem weiteren Streifen fortsetzt, an dem sich eine weitere Verstärkungsplatte anbringen läßt. Bei dem zweiten Anschlußprofil ist gleichartig, die Verstärkungsplatte fortsetzend ein Schraubstreifen zur Anlage und zum Anschrauben an den Profilschenkel des zweiten Profilständers vorgesehen, setzt sich der Schraubstreifen in dem Streifen zur Anlage an den Profilsteg fort und setzt sich dieser Streifen in einem weiteren Streifen fort, an dem sich eine weitere Verstärkungsplatte anbringen läßt.

Beide Anschlußprofile werden also an den zugehörigen Profilständern angebracht, indem die Schraubstreifen an die Profilschenkel gelegt werden und Schrauben zuerst durch den Schraubstreifen und dann durch den Profilschenkel geschraubt werden. Die Köpfe dieser Schrauben liegen außen bzw. lastseitig an den Schraubstreifen, ragen gegenüber diesen vor und lassen sich nicht versenken. Dies ist nachteilig, weil die Montagewand mit Wandplanken versehen wird, die gegen die hier zur Rede stehenden lastseitigen Profilschenkel und damit auch gegen die Schraubstreifen bzw. die davon vorstehenden Schraubenköpfe gelegt werden. Wenn die Wandplanken in der erforderlichen Weise fest an die Profilschenkel geschraubt werden, so werden sie von den vorragenden Schraubenköpfen entweder vom Profilständer auf Abstand gehalten oder mit Eindrücken versehen, die auch an der gegenüberliegenden Sichtseite der Wandplanken zu sehen sind.

Eine Aufgabe der Erfindung ist es daher, eine Versteifungsvorrichtung der eingangs genannten Art zu schaffen, bei der beide Anschlußprofile mit dem Profilsteg des jeweils zugeordneten Profilständers zu verschrauben sind. Die erfindungsgemäße Versteifungsvorrichtung ist, diese Aufgabe lösend, dadurch gekennzeichnet, daß die beiden Anschlußprofile verschieden gestaltet sind, indem der Schraubstreifen des ersten Anschlußprofils profilbeendend und zur Anlage am Profilsteg des ersten Profilständers vorgesehen ist und der an dem Profilsteg des zweiten Profilständers anzulegende Streifen des zweiten Anschlußprofils profilbeendend als Schraubstreifen vorgesehen ist, und daß die Länge der Anschlußprofile gemeinsam mit der Höhe der Verstärkungsplatte gleich oder größer als ein Drittel der Länge der Verstärkungsplatte ist. Da die beiden Anschlußprofile jeweils nur der einen Verstärkungsplatte zugeordnet sind, können sie recht lang gestaltet werden, ohne daß entsprechend lange überflüssige bzw. nichtgenutzte Profilstreifen anfallen.

Die zur Verbindung der Anschlußprofile mit den Profilständern nötigen, gegenüber den Schraubstreifen vorspringenden Schraubenköpfe können nicht mehr bezüglich der Wandplanken stören, da sie sich an den Profilstegen befinden. Hierzu sind die jeweils nur für die eine Verstärkungsplatte bestimmten Anschlußprofile verschieden ausgebildet, was im Hinblick auf die gleiche Ausrichtung der beiden im Querschnitt U-förmigen Profilständer sachdienlich ist. Die beiden Schraubstreifen sind jeweils profilbeendend, d.h. die Anschlußprofile setzen sich, im Querschnitt gesehen, nach dem Schraubstreifen nicht in einem weiteren Streifen fort, welcher der Anbringung an einem Profilständer oder einer Verstärkungsplatte dient. Die Verbindung der Verstärkungsplatte mit den beiden Anschlußprofilen läßt sich in jedem Fall unabhängig von der Anbringung an den Profilständern vorsehen. Die Montage der Versteifungsvorrichtung an den Profilständern läßt sich in einfacher Weise so vornehmen, daß die äußere, lastseitige Fläche der Verstärkungsplatte mit der äußeren, lastseitigen Fläche der lastseitigen Profilschenkel fluchtet und in dichter Anlage an den angeschraubten Wandplanken ist.

Es ist denkbar, die Anschlußprofile mit der Verstärkungsplatte einstückig zu erzeugen, wobei letztere z.B. aus Blech ist. Die Verstärkungsplatte ist z.B. eine Gipsfaserplatte und besteht in der Regel aus geschichtetem Holz. Der Schraubstreifen des ersten Anschlußprofils ragt rechtwinkelig von der Verstärkungsplatte weg und erstreckt sich in den der Verstärkungsplatte fernliegenden Bereich des Profilstegs. In der Regel geht das zweite Anschlußprofil lastseitig, d.h. zur Sichtseite hin um den Profilträger herum, weil dann das Anschlußprofil unabhängig von der Breite bzw. Tiefe des Profilstegs ist. Die Erfindung umfaßt die aus der Verstärkungsplatte und den beiden Anschlußprofilen bestehende Versteifungsvorrichtung nicht nur für sich alleine, mit ihrer Bestimmung zum Anschrauben an die Profilständer der Montagewand, sondern auch angeschraubt an die Profilständer und eingebaut in die Montagewand mit den angeschraubten Wandplanken.

Es ist möglich, den Schraubstreifen des ersten Anschlußprofils sich, im Querschnitt gesehen, mehr oder weniger mit einem Streifen fortsetzend zu lassen, der an die Stirnfläche der Verstärkungsplatte anzulegen ist. Besonders zweckmäßig und vorteilhaft ist es, wenn das erste Anschlußprofil einen an der rückseitigen Fläche der Verstärkungsplatte anzulegenden Streifen bildet und der anzulegende Streifen rechtwinkelig zum Schraubstreistreifen abgewinkelt ist. Es läßt sich nun durch Verschieben des anzulegenden Streifens an der Verstärkungsplatte die Position des ersten Anschlußprofils relativ zur Verstärkungsplatte einfach einstellen.

Besonders zweckmäßig und vorteilhaft ist es auch, wenn der Schraubstreifen des zweiten Anschlußprofils dem in Verlängerung der Verstärkungsplatte befindlichen Bereich des Profilstegs des zweiten Profilträgers zugeordnet ist. Bei dieser Gestaltung läßt sich an dem der Verstärkungsplatte fernliegenden Bereich des Profilstegs des zweiten Profilträgers ohne weiteres ein Schraubstreifen eines ersten Anschlußprofils einer weiteren Versteifungsvorrichtung anbringen.

Es ist eine Ausführungsform der Erfindung machbar, bei der bei drei benachbarten Profilständern zwei benachbarte Verstärkungsplatten mit gemeinsamem mittleren Profilständer vorgesehen sind und die beiden Verstärkungsplatten einander in der Höhe übergreifen, indem die Verstärkungsplatten bei gleicher Plattenhöhe gleich hoch angeordnet sind. Besonders zweckmäßig und vorteilhaft ist es jedoch, wenn die beiden Verstärkungsplatten samt ihren Anschlußprofilen in der Höhe gegeneinander unter Überlappung versetzt sind. Da jedes Anschlußprofil nur einer Verstärkungsplatte zugeordnet ist und gesondert von dem Anschlußprofil der benachbarten Verstärkungsplatte verläuft bzw. angeordnet ist, ist dieser höhenmäßig überlappende Versatz der beiden benachbarten Verstärkungsplatten machbar.

In der Zeichnung ist eine bevorzugte Ausführungsform der Erfindung dargestellt und zeigt
- Fig. 1: eine perspektivische Ansicht mehrerer Versteifungsvorrichtungen in einer Montagewand,
- Fig. 2: eine Draufsicht auf eine der Versteifungsvorrichtungen gemäß Fig. 1, in einem gegenüber Fig.1 vergrößerten Maßstab, und
- Fig. 3: eine Seitenansicht der Fig. 2.

Die Versteifungsvorrichtung gemäß Zeichnung ist Bestandteil der in Fig. 1 gezeigten Montagewand, die zwischen einer nicht gezeigten Decke und einem nicht gezeigten Boden angeordnet ist, an denen jeweils ein rinnenförmiges Halteprofil 1 aus Blech angebracht ist. Die beiden Halteprofile 1 nehmen die Enden von senkrechten Profilständern 2 aus Blech auf, die in einer geraden Reihe mit jeweils gleichem Abstand voneinander angeordnet sind. Jeder Profilständer 2 ist im Querschnitt U-förmig und bildet einen Profilsteg 3 und zwei zueinander parallele Profilschenkel, d.h. in Längsrichtung der Halteprofile 1 gerichtet sind. Sämtliche Profilständer 2 sind gleich aus gerichtet, wobei die Profilstege 3 und die von den beiden Profilschenkeln 4 begrenzten U-Höhlungen 5 in die gleiche Richtung gewendet sind. Die Montagewand ist eine zweischalige Leichtbau-Montagewand und weist auf beiden Seiten, d.h. lastseitig und rückseitig jeweils plattenartige, geschoßhohe Wandplanken 6 auf, die in der Regel von Gipskartonplatten gebildet sind, an den Profilschenkeln 4 anliegen und an den Profilschenkeln angeschraubt sind. Wenn hier im Zusammenhang mit dem Querschnitt eines Profils die Angabe "U-förmig" gemacht ist, so ist damit auch ein Profil gemeint, bei dem die freien Endstücke der Profilschenkel abgekantet bzw. abgewinkelt sind und das C-Profil genannt wird.

Zwischen je zwei einander benachbarten Profilständern 2 erstreckt sich eine rechteckige Verstärkungsplatte 7, die aus miteinander verleimten Holzschichten besteht, an den beiden Profilständern befestigt ist und die beiden Profilständer gegeneinander versteift. An der Montagewand werden nicht gezeigte schwere Wandlasten angegebracht, die in Fig. 1 vor der vorderen, d.h. der lastseitigen Wandplanke 6 angeordnet sind. Diese Wandlast wird in nicht gezeigter, jedoch an sich bekannter Weise durch die lastseitigen Wandplanken hindurch an der Verstärkungsplatte 7 befestigt. Die Dicke der Verstärkungsplatte 7 ist erheblich geringer als die Breite des Profilstegs 3 und die Verstärkungsplatte ist zur Lastseite hin verrückt angeordnet, so daß ihre lastseitige Fläche 8 mit der Außenfläche der lastseitigen Profilschenkel 4 fluchtet und die lastseitige Wandplanke 6 dicht an der lastseitigen Fläche 8 der Verstärkungsplatte 7 anliegt. Gemäß Fig. 1 lassen sich in einem Ständerzwischenraum zwei Verstärkungsplatten mit verschieden großem Abstand voneinander anordnen. Es sind weiterhin zwei benachbarte Verstärkungsplatten unter einem höhenmäßig überlappenden Vorsatz 9 zueinander angeordnet. Gemäß Fig. 1 ist jede Verstärkungsplatte an der rechten Seite mittels eines ersten An-schlußprofils 10 aus Blech an einem ersten (rechten) Profilständer befestigt und an der linken Seite mittels eines zweiten Anschlußprofils 11 aus Blech an einem zweiten (linken) Profilständer befestigt.

Gemäß Fig. 3 und 4 weist das erste Anschlußprofil 10 einen Plattenstreifen 12 auf, der an der Rückseite der Verstärkungsplatte 7 anliegt und an dieser angeschraubt ist, wobei die Schrauben 13 von der Rückseite her eingeschraubt sind, so daß sich deren vorspringende Schraubenköpfe nicht an der lastseitigen Fläche 8 der Verstärkungsplatte 7 befinden. Das erste Anschlußprofil 10 ist ein einfaches Winkelprofil mit einem zum Plattenstreifen 12 rechtwinkeligen Schraubstreifen 14, der an den der Verstärkungsplatte 7 fernliegenden Bereich des Profilstegs 3 angelegt ist und mit diesem durch eine Blechtreibschraube 15 fest verbunden ist. Da die Schraube 15 dem Profilsteg 3 zugeordnet ist, ist ihr vorspringender Schraubenkopf von der lastseitigen Fläche 8 der Verstärkungsplatte 7 entfernt. Das zweite Anschlußprofil weist einen Plattenstreifen 16 auf, der an der Rückseite der Verstärkungsplatte 7 anliegt und an dieser angeschraubt ist, wobei die Schrauben 13 von der Rückseite her eingeschraubt sind, so daß sich deren vorspringender Schraubenkopf nicht an der lastseitigen Fläche 8 der Verstärkungsplatte 7 befindet. An den Plattenstreifen 16 schließt sich rechtwinkelig abgebogen ein erster Umfassungsstreifen 17 an, an den sich rechtwinkelig abgebogen ein lastseitiger Umfassungsstreifen 18 anschließt, der an den lastseitigen Profilschenkel 4 des zweiten Profilständers 2 angelegt ist. An den lastseitigen Umfassungsstreifen 18 schließt sich rechtwinkelig zur Rückseite hin abgebogen ein Schraubstreifen 19 an, der an den in Verlängerung der Verstärkungsplatte 7 liegenden Bereich des Profilstegs 3 angelegt ist und mit diesem durch eine Blechtreibschraube 15 verbunden ist. Da die Schraube 15 dem Profilsteg 3 des zweiten Profilständers zugeordnet ist, ist ihr vorspringender Schraubenkopf von der lastseitigen Fläche 8 der Verstärkungsplatte 7 entfernt.

## Patentansprüche

1. Versteifungsvorrichtung für eine Montagewand, mit einer Reihe von senkrechten, im Querschnitt U-förmigen, gleichsinnig in Reihenrichtung ausgerichteten Profilständern (2), die einen Profilsteg (3) und in Reihenrichtung ragende Profilschenkel (4) bilden,
bei der eine Vestärkungsplatte (7) zur Anbringung einer schweren Wandlast zum vertikalen und versteifenden Anordnen zwischen zwei benachbarten, ersten und zweiten Profilständern vorgesehen ist, wobei an einer Lastseite ein Fluchten der Verstärkungsplatte (7) und der zugeordneten lastseitigen Profilschenkel (4) vorgesehen ist und wobei ein erstes seitliches Ende der Verstärkungsplatte zum Profilsteg des ersten Profilständers ragt und das zweite seitliche Ende der Verstärkungsplatte zur U-Höhlung (5) des zweiten Profilständers ragt,
bei der an den beiden seitlichen Enden der Verstärkungsplatte (7) je ein erstes bzw. zweites Anschlußprofil (10,11), vertikal verlaufend angebracht ist, das erste Anschlußprofil (10) wegführend von der Verstärkungsplatte einen Schraubstreifen (14) zur Anlage und zum Anschrauben an den ersten Profilständer bildet und das zweite Anschlußprofil (11) wegführend von der Verstärkungsplatte zum Umfassen des einen Profilschenkels und zum Anschrauben an den zweiten Profilständer ausgebildet ist und mit einem Streifen zur Anlage an den Profilsteg (3) des zweiten Profilständers versehen ist und
bei der die in Längsrichtung der Profilständer (2) verlaufende Länge der beiden Anschlußprofile (10,11) gleich der in Längsrichtung der Profilständer verlaufenden Höhe der Verstärkungsplatte ist und die Verstärkungsplatte eine zwischen den beiden Profilständern verlaufende Länge aufweist,
**dadurch gekennzeichnet,**
daß die beiden Anschlußprofile (10,11) verschieden gestaltet sind, indem der Schraubstreifen (14) des ersten Anschlußprofils (10) profilbeendend und zur Anlage am Profilsteg (3) des ersten Profilständers (2) vorgesehen ist, und der an den Profilsteg des zweiten Profilständers anzulegende Streifen des zweiten Anschlußprofils (11) profilbeendend und als Schraubstreifen (19) vorgesehen ist, und
daß die Länge der Anschlußprofile (10,11) gemeinsam mit der Höhe der Verstärkungsplatte (7) gleich oder größer als ein Drittel der Länge der Verstärkungsplatte ist.

2. Versteifungsvorrichtung nach Anspruch 1, bei der das erste Anschlußprofil einen an der rückseitigen Fläche der Verstärkungsplatte anzulegenden Streifen bildet, **dadurch gekennzeichnet,** daß der anzulegende Streifen (17) rechtwinkelig zum Schraubstreifen (14) abgewinkelt ist.

3. Versteifungsvorrichtung nach Anspruch 1 oder 2 **dadurch gekennzeichnet,** daß der Schraubstreifen (14) des zweiten Anschlußprofils (11) dem in Verlängerung der Verstärkungsplatte (7) befindlichen Bereich des Profilstegs (3) des zweiten Profilträgers (2) zugeordnet ist.

4. Versteifungsvorrichtung nach einem der vorhergehenden Ansprüche, bei der bei drei benachbarten Profilständern zwei benachbarte Verstärkungsplatten mit gemeinsamem mittlerem Profilständer vorgesehen sind die beiden Verstärkungsplatten einander in der Höhe übergreifen, **dadurch gekennzeichnet,** daß die beiden Verstärkungsplatten (7) samt ihren Anschlußprofilen (10,11) in der Höhe gegeneinander unter Überlappung versetzt (9) sind.

## Claims

1. A reinforcement device for a construction wall, with a row of vertical profiled posts (2) which are U-shaped in cross-section and are orientated in the same way in the direction of the row and which form a profile web (3) and profile limbs (4) extending in the direction of the row,
in which a reinforcement plate (7) is provided for applying a heavy wall load for the vertical and reinforcing arrangement between two adjacent first and second profiled posts, wherein, on a load side, alignment of the reinforcement plate (7) and the associated load-side profile limb (4) is provided, and wherein a first lateral end of the reinforcement plate projects towards the profile web of the first profiled post and the second lateral end of the reinforcement plate projects towards the U-cavity (5) of the second profiled post,
in which a first and a second attachment profile (10, 11) extending vertically is mounted on the respective one of both lateral ends of the reinforcement plate (7), the first attachment profile (10) extending away from the reinforcement plate forms a screw strip (14) for abutting against and for screwing onto the first profiled post and the second attachment profile (11) extending away from the reinforcement plate is constructed for embracing one profile limb and for screwing onto the second profiled post and is provided with a strip for abutting against the profile web (3) of the second profiled post, and
in which the length of the two attachment profiles (10, 11) extending in the longitudinal direction of the profiled posts (2) is equal to the height of the reinforcement plate extending in the longitudinal direction of the profiled posts, and the reinforcement plate has a length extending between the two profiled posts,
**characterized in that**
the two attachment profiles (10, 11) are designed differently, in that the screw strip (14) of the first attachment profile (10) is provided terminating the profile and abutting against the profile web (3) of the first profiled post (2), and the strip of the second attachment profile (11) to be applied to the profile web of the second profiled post is provided terminating the profile and as a screw strip (19), and
the length of the attachment profiles (10, 11) together with the height of the reinforcement plate (7) is equal to or greater than a third of the length of the reinforcement plate.

2. A reinforcement device according to Claim 1, in which the first attachment profile forms a strip to be applied to the rear face of the reinforcement plate, **characterized in that** the strip (17) to be applied is angled at a right angle with respect to the screw strip (14).

3. A reinforcement device according to Claim 1 or 2, **characterized in that** the screw strip (14) of the second attachment profile (11) is associated with that area of the profile web (3) of the second profile post (2) situated in the continuation of the reinforcement plate (7).

4. A reinforcement device according to one of the preceding Claims, in which with three adjacent profiled posts two adjacent reinforcement plates with common middle profiled post are provided [and] the two reinforcement plates engage over each other vertically, **characterized in that** the two reinforcement plates (7) together with the attachment profiles (10, 11) thereof are offset (9) from each other vertically with overlapping.

## Revendications

1. Dispositif de raidissement pour une paroi de montage, comprenant une rangée de montants profilés (2), verticaux, de section transversale en forme de U, orientés dans le même sens dans la direction de rangée, qui forment un dos de profilé (3) et des ailes de profilé (4) faisant saillie dans la direction de rangée,
lors duquel, une plaque de renforcement (7), pour l'adjonction d'une charge de paroi lourde, pour l'agencement vertical et de raidissement, est prévue entre deux premier et deuxième montants profilés voisins, à un côté de charge, un alignement de la plaque de renforcement (7) et de l'aile de profilé (4) côté charge associée étant prévu, et une première extrémité latérale de la plaque de renforcement faisant saillie vers le dos de profilé du premier montant profilé et la deuxième extrémité latérale de la plaque de renforcement faisant saillie vers le creux en forme de U (5) du deuxième montant profilé,
lors duquel, aux deux extrémités latérales de la plaque de renforcement (7), chaque fois, un premier ou bien un deuxième profilé de raccordement (10, 11) sont adjoints en s'étendant verticalement, le premier profilé de raccordement (10) forme une bande de vissage (14), s'éloignant de la plaque de renforcement, pour l'installation et pour le vissage au premier montant profilé, et le deuxième profilé de raccordement (11) est constitué, en s'éloignant de la plaque de renforcement, pour enserrer l'une des ailes de profilé et pour le vissage au deuxième montant profilé, et est pourvu d'une bande pour l'installation au dos de profilé (3) du deuxième montant profilé et,
lors duquel, la longueur des deux profilés de raccordement (10, 11), s'étendant dans la direction longitudinale des montants profilés (2), est égale à la hauteur de la plaque de renforcement, s'étendant dans la direction longitudinale des montants profilés, et la plaque de renforcement présente une longueur s'étendant entre les deux montants profilés,
caractérisé en ce,
que les deux profilés de raccordement (10, 11) sont configurés différents, en ce que la bande de vissage (14) du premier profilé de raccordement (10) est prévue terminant le profilé et pour l'installation au dos de profilé (3) du premier montant profilé (2), et que la bande du deuxième profilé de raccordement (11), à appliquer au dos de profilé du deuxième montant profilé, est prévue terminant le profilé et comme bande de vissage (19), et
que la longueur des profilés (10, 11) commune avec la hauteur de la plaque de renforcement (7) est égale à, ou plus grande que, un tiers de la longueur de la plaque de renforcement.

2. Dispositif de raidissement selon la revendication 1, lors duquel, la première plaque de renforcement forme une bande à appliquer à la face du côté arrière de la plaque de renforcement, caractérisé en ce, que la bande (17) à appliquer est coudée à angle droit par rapport à la bande de vissage (14).

3. Dispositif de raidissement selon la revendication 1 ou la revendication 2, caractérisé en ce, que la bande de vissage (14) du deuxième profilé de raccordement (11) est associée à la région du dos de profilé (3) du deuxième montant profilé (2) se trouvant dans le prolongement de la plaque de renforcement (7).

4. Dispositif de raidissement selon une des précédentes revendications, lors duquel, lors de trois montants profilés voisins, deux plaques de renforcement voisines sont prévues avec un montant profilé médian commun, qui chevauche les deux plaques de renforcement, l'une et l'autre dans la hauteur, caractérisé en ce, que les deux plaques de renforcement (7), y compris leurs profilés de raccordement (10, 11), sont décalés (9) en hauteur, mutuellement, avec recouvrement.
